# FASCICULE DE BREVET EUROPEEN

(11) **EP 0 273 972 B1**
(45) Date de publication et mention de la délivrance du brevet: **24.04.1991**
(21) Numéro de dépôt: 87904828.8
(22) Date de dépôt: 17.07.1987
(51) Int. Cl.: E02D 5/54, E02D 5/44

(54) **PROCEDE D'ANCRAGE D'UN PIEU PREFABRIQUE DANS LE SOL ET PIEU POUR L'EXECUTION DE CE PROCEDE**
VERFAHREN ZUR VERANKERUNG EINES VORGEFERTIGTEN PFAHLES IM BODEN UND PFAHL ZUR DURCHFÜHRUNG DES VERFAHRENS
PROCESS FOR ANCHORING A PREFABRICATED PILE IN THE EARTH AND PILE FOR PERFORMANCE OF THE PROCESS

(30) Priorité: 21.07.1986 FR 8610558
(43) Date de publication de la demande: 13.07.1988
(73) Titulaire: COMPAGNIE INTERNATIONALE DES PIEUX ARMES FRANKIGNOUL, 4020 Liège (BE)
(72) Inventeur: MASSARSCH, Karl, Rainer, B-1310 La Hulpe (BE)
(74) Mandataire: Vanhamme, Joseph Louis
(86) Numéro de dépôt international: BE8700011
(87) Numéro de publication internationale: WO8800629

(56) Documents cités:
- DE-C- 322 934
- FR-A- 1 215 827
- FR-A- 1 417 746
- FR-A- 2 159 613
- US-A- 3 492 823

## Description

La présente invention a essentiellement pour objet un procédé d'ancrage dans le sol d'un pieu préfabriqué.

Elle vise principalement un pieu pour la mise en oeuvre de ce procédé.

Il est déjà connu de réaliser des pieux préfabriqués comportant une embase élargie par rapport au fût du pieu. Ainsi, lorsque le pieu est dans le sol, l'embase permet au pieu de supporter des charges très lourdes.

Lorsqu'il s'agit d'installer des pieux dans un sol meuble, on peut utiliser des pieux avec embase intégrale et réalisée préalablement, car ces pieux s'enfonceront facilement dans le sol.

Ce n'est évidemment pas le cas dans les sols durs où l'embase empêche l'enfoncement du pieu, lequel peut d'ailleurs se casser sous l'effet du battage.

Dès lors, il convenait de proposer un pieu qui puisse s'enfoncer facilement dans tous les types de sols, être radialement expansible (voir FR-A-1215827) et qui puisse malgré tout comporter une embase lui permettant de résister aux charges lourdes ainsi qu'aux efforts de traction.

La présente invention a précisément pour but de réaliser les objectifs ci-dessus.

A cet effet, l'invention a pour objet un pieu suivant la revendication 1.

La conduite utilisée comporte une portion terminale avec orifices qui s'étend à l'intérieur du chambrage et autour de laquelle est agencée la vessie.

Le pieu selon cette invention est encore caractérisé en ce que la portion terminale précitée est raccordée de manière amovible, par vissage par exemple, à la conduite s'étendant suivant l'axe du pieu.

Suivant encore une autre caractéristique de l'invention, le pieu comporte des barres d'armature longitudinales qui s'étendent jusque dans la paroi du chambrage précité.

On précisera encore ici que la vessie logée dans le chambrage comporte une paroi formée de parties repliables en direction de l'axe de cette vessie.

Une plaque d'obturation du chambrage peut encore être prévue à l'extrémité inférieure du pieu.

Mais d'autres caractéristiques et avantages de l'invention apparaîtront mieux dans la description détaillée qui suit et se réfère aux dessins annexés, donnés uniquement à titre d'exemple, et dans lesquels:
- la figure 1 est une vue en coupe verticale d'un trou ménagé dans le sol et contenant un pieu préfabriqué conforme au principe de l'invention;
- la figure 2 est une vue en coupe suivant la ligne II-II de la figure 1;
- la figure 3 est une vue en coupe identique à la figure 1, mais montrant l'embase du pieu réalisée par gonflage de la vessie incorporée à la partie inférieure du pieu;
- la figure 4 est une vue en coupe suivant la ligne IV-IV de la figure 2, et
- la figure 5 est une vue en coupe axiale de la portion terminale de la conduite d'alimentation de la vessie.

En se reportant aux figures 1 et 3, on voit un trou T ménagé dans le sol S et dans lequel est introduit un pieu préfabriqué P conforme à l'invention.

Ce pieu P qui est par exemple en béton, comporte à sa partie inférieure un chambrage 1 dans lequel est logé une vessie 2 raccordée à une conduite 3 s'étendant par exemple suivant l'axe longitudinal du pieu P.

La conduite 3, comme on le voit sur la figure 3, peut être raccordée par son extrémité débouchante 4 à une autre conduite 5 elle-même reliée à une pompe 6 d'injection de matériau durcissable, dans la vessie 2. Le matériau injecté peut être un matériau approprié quelconque tel que par exemple du mortier de ciment, du béton ou même une résine appropriée.

Plus précisément, la conduite 3 comporte une portion terminale 7 qui est percée d'orifices et autour de laquelle est fixée de manière étanche la vessie 2 qui présente la forme d'une gaine. La vessie peut être en tout matériau approprié, tel que tissu tissé ou non tissé ou encore un matériau synthétique élastiquement déformable.

En outre, la vessie 2, comme on le voit bien sur la figure 2, peut comporter sur sa périphérie des parties repliables à la manière d'un parapluie, de sorte que, lorsque la vessie 2 est gonflée par le matériau envoyé par la pompe 6, les parties 2a initialement repliées s'ouvrent et la vessie ou gaine 2 se déploie complètement suivant un diamètre qui est nettement plus grand que le diamètre initial de la vessie en position repliée.

Revenant à la portion terminale 7 de la conduite 3, on voit, sur la figure 5, qu'elle peut être raccordée de manière amovible à la partie restante de la conduite 3 par l'intermédiaire d'une bague de vissage 9 par exemple. On notera ici que la conduite 3 et sa portion terminale 7 peuvent être par exemple réalisées en une matière synthétique appropriée, telle que chlorure de polyvinyle, ladite portion terminale étant évidemment obturée en 10.

Comme on le voit bien sur les figures 1 à 4, le pieu P comporte des barres d'armature longitudinales 11 qui s'étendent jusque dans la paroi 12 délimitant le chambrage 1. En outre, le pieu P peut comporter des étriers 13 comme cela est bien connu en soi.

A l'extrémité basse du pieu P, est prévue une plaque 14 d'obturation du chambrage 1.

Quant à la paroi 12 de ce chambrage, elle peut comporter extérieurement, comme on le voit bien sur la Figure 2, des entailles 15 formant amorces de rupture de la partie inférieure du pieu P sous l'effet du gonflage de la vessie ou sac 2, comme on va le décrire maintenant d'une façon plus détaillée en expliquant comment s'effectue l'ancrage du pieu P dans le sol S.

Le pieu préfabriqué P avec sa vessie 2 logée dans le chambrage 1 est tout d'abord introduit dans le trou T, comme on le voit sur la figure 1.

Puis, avec la pompe 6, on injecte du béton par exemple dans la vessie 2, ce béton passant successivement dans le conduit 5, la conduite 3 et les trous 8 ménagés dans la portion terminale 7 de la conduite 3.

Dès lors, comme on le voit bien sur les figures 3 et 4, la vessie ou le sac 2 se déploie et provoque la déformation radiale de la partie inférieure du pieu P, c'est-à-dire de la paroi 12 du chambrage 1.

Cette déformation peut avantageusement être réalisée d'une manière contrôlée, de sorte que la paroi 12 éclate plus ou moins ou se morcelle d'une manière sensiblement symétrique par rapport à l'axe du pieu P, comme on le voit bien sur la figure 4.

Mais il est important de noter ici que la partie inférieure du pieu P, après éclatement d'un certain nombre de morceaux, restera toujours attachée à la partie restante et supérieure du pieu P, grâce aux barres d'armature 11, qui, comme on l'a vu précédemment, s'étendent dans la paroi 12 du chambrage 1.

On a donc réalisé selon l'invention un pieu préfabriqué qui peut être introduit très facilement dans tous types de sols, même durs, en raison de sa configuration initiale régulière d'une extrémité à l'autre, et qui peut par la suite être muni d'une embase toujours rattachée à la partie restante du pieu et conférant à celui-ci une excellente résistance aux efforts de traction et de compression.

Il faut encore ajouter que le pieu selon cette invention peut être réalisé en béton armé de fibres métalliques ou autres, pour rendre la déformation plus symétrique sans risque de ruptures et présenter, en section transversale, une forme quelconque, telle que polygonale ou cylindrique, étant bien entendu que la forme carrée visible notamment sur la figure 2 ne doit pas être considérée comme limitant la portée de l'invention.

C'est dire que l'invention n'est nullement limitée au mode de réalisation de pieu décrit et illustré qui n'a été donné qu'à titre d'exemple.

Dans cet ordre d'idées, on pourrait parfaitement, sans sortir du cadre de l'invention, envisager un matériau quelconque pour réaliser la vessie ou sac 2, ou pour réaliser le gonflage de cette vessie.

L'invention comprend donc tous les équivalents techniques des moyens décrits ainsi que leurs combinaisons si celles-ci sont effectuées suivant ses revendications.

## Revendications

1. Pieu préfabriqué en béton (P) destiné à être introduit et ancré dans le sol (S) par battage ou dans un trou préalablement foré (T) et comprenant une partie supérieure et une partie inférieure (12) déformable sensiblement radialement sous l'effet d'un matériau sous pression avantageusement d'une composition durcissable telle que du mortier de ciment ou béton, injectée dans cette partie inférieure (12), pour former une embase élargie, ladite partie inférieure déformable délimitant un chambrage (1) contenant au moins une vessie ou analogue (2) raccordée à une source de matériau sous pression (6) avantageusement par l'intermédiaire d'au moins une conduite (3) s'étendant suivant sensiblement l'axe du pieu, caractérisé en ce que la partie inférieure déformable présente dans sa paroi des entailles longitudinales (15) formant amorces de rupture et s'étendant jusqu'à l'extrémité inférieure du pieu, et en ce que le pieu comporte des éléments d'armature longitudinaux déformables (11) qui s'étendent dans la paroi du pieu de la partie supérieure dans la partie inférieure (12) et sont adaptés pour maintenir attachée à la partie restante supérieure du pieu, la partie inférieure (12) après sa déformation.

2. Pieu selon la revendication 1, caractérisé en ce qu'il comporte à son extrémité inférieure une plaque d'obturation (14) du chambrage (1).

3. Pieu selon l'une des revendications 1 ou 2, caractérisé en ce que la conduite précitée (3) comporte une portion terminale (7) avec orifices (8) qui s'étend à l'intérieur du chambrage (1) et autour de laquelle est fixée la vessie (2).

4. Pieu selon la revendication 3, caractérisé en ce que la portion terminale précitée (7) est raccordée de manière amovible, avantageusement par vissage, à la conduite (3).

5. Pieu selon l'une des revendications précédentes, caractérisé en ce que la vessie précitée (2) comporte une paroi formée de parties repliées (2a) en direction de l'axe de cette vessie.

6. Pieu selon l'une des revendications précédentes, caractérisé en ce que les éléments d'armature (11) sont formés par des barres d'armature longitudinales.

7. Pieu selon l'une des revendications 1 à 5, caractérisé en ce qu'il est réalisé en béton armé de fibres avantageusement métalliques, les éléments d'armature étant formée par lesdites fibres.

## Patentansprüche

1. Fertigpfahl aus Beton (P), der dazu bestimmt ist, durch Hämmern in den Boden oder in ein vorher gebohrtes Loch (T) eingeführt und verankert zu werden, und über einen oberen und unteren Teil (12) verfügt, der radial unter Einwirkung eines Materials unter Druck vorteilhaft durch eine härtende Zusammensetzung wie Zement- oder Betonmörtel erheblich verformbar ist, der in diesen unteren Teil (12) eingespritzt wird, um eine erweiterte Befestigungsfläche zu bilden, wobei der besagte verformbare untere Teil ein Einsenken (1) abgrenzt, das zumindest eine Blase oder ähnliches (2) umfasst, die vorteilhaft an eine unter Druck befindliche Materialquelle (6) anhand mindestens einer Leitung (3) angeschlossen ist, die genauestens der Achse des Pfahls folgt, der sich dadurch charakterisiert, dass der untere verformbare Teil in seiner Wand Längseinschnitte (15) aufweist, die Anrisse bilden und sich bis zur unteren Aussenseite des Pfahls hinziehen, sowie dadurch, dass der Pfahl verformbare longitudinale Armaturenelemente (11) besitzt, die sich in der Pfahlwand vom oberen Teil bis zum unteren Teil (12) hinziehen und darauf ausgerichtet sind, den unteren Teil (12) nach seiner Verformung weiterhin am restlichen oberen Teil des Pfahls zu befestigen.

2. Pfahl gemäss Anspruch 1, der sich dadurch charakterisiert, dass er an seinem unteren Ende über eine Vorlagenplatte (14) des Einsenkens (1) verfügt.

3. Pfahl gemäss Anspruch 1 oder 2, der sich dadurch charakterisiert, dass die vorbenannte Leitung (3) über eine Terminalportion (7) mit Öffnungen (8) verfügt, die sich im Einsenken befindet und um die die Blase (2) befestigt ist.

4. Pfahl gemäss Anspruch 3, der sich dadurch charakterisiert, dass die vorbenannte Terminalportion (7) auf bewegliche Weise, vorteilhaft durch Schrauben, an die Leitung (3) angeschlossen ist.

5. Pfahl gemäss den vorhergehenden Ansprüchen, der sich dadurch charakterisiert, dass die vorbenannte Blase (2) über eine Wand verfügt, die aus Teilen (2a) besteht, die in Richtung der Achse dieser Blase gebogen sind.

6. Pfahl gemäss einem der vorbenannten Ansprüche, der sich dadurch charakterisiert, dass die Armaturenelemente (11) sich aus longitudinalen Armaturenstangen zusammensetzen.

7. Pfahl gemäss einem der Ansprüche 1 bis 5, der sich dadurch charakterisiert, dass er aus Beton besteht, der vorteilhaft mit Metallfasern armiert. ist, wobei die Armaturenelemente sich aus den besagten Fasern zusammensetzen.

## Claims

1. A prefabricated concrete pile (P) designed to be sunk and anchored in the soil (S) by pile driving or else dropped in a previously bored hole (T) and which comprises a top section and a bottom section (12) which can deflect significantly radially by means of pressurized matter advantageously a hardening composition such as cement mortar or concrete injected into that bottom part (12), in order to obtain an enlarged base,the aforesaid deflecting bottom section creating a recess (1) containing at least one bladder or similar device (2) connected to a source of pressurized matter (6) advantageously by means of at least one conduit (3) which roughly follows the axis of the pile, characterized by the fact that the deflecting bottom section comprises on its wall longitudinal grooves (15) which are incipient failures and run down to the lower end of the pile and, by the fact that the pile comprises deflecting longitudinal reinforcements (11) which extend on the wall of the pile from the top section to the bottom section (12) and are designed to keep the bottom section (12) attached after deflection to the remainder of the top section of the pile.

2. A pile as per claim 1 characterized by the fact that it comprises at its bottom end a cover plate (14) on the recess (1).

3. A pile as per one of the claims 1 or 2, characterized inasmuch as the aforementioned conduit (3) comprises a terminal section (7) with orifices (8) which extend inside the recess (1) and to which the bladder (2) is secured.

4. A pile as per claim 3 characterized inasmuchas the aforementioned terminal section (4) is connected in a removable way, advantageously by screwing, to conduit (3).

5. A pile as per one of the previous claims, characterized inasmuch as the aforementioned bladder (2) has a wall built up of folded parts (2a) in the direction of the axis of this bladder.

6. A pile as per one of the previous claims, characterized by the fact that the reinforcment components (11) are longitudinal reinforcment bars.

7. A pile as per one of the claims 1 to 5, characterized by the fact that it is built of concrete reinforced by fibers advantageously made of metal, the reinforcment components being made of the said fibers.
